# FASCICULE DE BREVET EUROPEEN

(11) **EP 3 955 761 B1**
(45) Date de publication et mention de la délivrance du brevet: **07.06.2023**
(21) Numéro de dépôt: 19808985.6
(22) Date de dépôt: 31.10.2019
(51) Int. Cl.: A41D 1/06, A41D 27/20

(54) **AGENCEMENT DE POCHES COMPRENANT UNE POCHE DE COMPARTIMENT DESTINEE A RECEVOIR UN TELEPHONE MOBILE, ET PANTALON DE TYPE JEAN ASSOCIE**
TASCHENANORDNUNG MIT EINER ZUR AUFNAHME EINES MOBILTELEFONS BESTIMMTEN FACHTASCHE UND DAZUGEHÖRIGE JEANSARTIGE HOSE
POCKET ARRANGEMENT COMPRISING A COMPARTMENT POCKET INTENDED FOR HOLDING A MOBILE PHONE, AND ASSOCIATED JEANS-TYPE TROUSERS

(30) Priorité: 17.04.2019 FR 1904099
(43) Date de publication de la demande: 23.02.2022
(73) Titulaire: ACT 1892, 48400 Florac (FR)
(72) Inventeur: TUFFERY, Julien, 48400 FLORAC (FR); TUFFERY, Jean-Jacques, 48400 FLORAC (FR)
(74) Mandataire: Delaveau, Sophie
(86) Numéro de dépôt international: PCT/EP2019/079856
(87) Numéro de publication internationale: WO 2020/211967

(56) Documents cités:
- JP-U- 3 149 458
- US-A1- 2005 251 896
- US-A1- 2008 222 780
- US-A1- 2015 082 516

## Description

### DOMAINE TECHNIQUE DE L'INVENTION

L'invention se rapporte principalement à un agencement de poches comprenant une poche de compartiment pour téléphone mobile et une poche principale.

L'invention se rapporte également à un pantalon de type jean intégrant un tel agencement de poches.

### ART ANTERIEUR

Les pantalons de type jean comportent le plus souvent cinq poches, à savoir deux poches arrières, deux poches avants et une poche de logement de la montre à gousset, aussi dénommée poche gousset, qui surmonte la poche avant droit.

Pour ranger son téléphone mobile, un utilisateur a le choix d'utiliser l'une des deux poches arrières ou l'une des deux poches avant, la poche gousset étant le plus souvent trop étroite et insuffisamment profonde. Les poches arrières présentent l'inconvénient d'exposer le téléphone mobile qui peut être subtiliser, mais aussi le risque de s'asseoir dessus. Les poches avants présentent quant à elle l'inconvénient des multiples contacts entre le téléphone mobile, des clefs ou encore de la monnaie, ce qui peut endommager le téléphone mobile tout en compliquant sa préhension hors de la poche. Le document JP 3 149458 U divulgue un agencement de poches selon le préambule de la revendication 1.

### EXPOSE DE L'INVENTION

Dans ce contexte, l'invention vise en premier lieu un agencement de poches permettant le maintien sécurisé et pratique du téléphone mobile dans un pantalon de type jean ou pour tout autre pièce d'habillement comportant au moins une poche principale.

L'invention vise en second lieu un agencement de poches assurant à un utilisateur un confort supplémentaire dans toutes les situations de la vie courante.

L'invention vise également un agencement de poches assurant le logement d'un téléphone mobile sans effets nuisibles pour l'utilisateur.

A cet effet, l'agencement de poches de l'invention comprend au moins une poche principale et une poche de compartiment qui présente au moins une contre façade et une façade dont le bord supérieur définit son ouverture d'entrée, une partie inférieure logée, pour au moins une position d'utilisation rangée de ladite poche de compartiment, dans ladite poche principale, et une partie supérieure visible dans la même dite position d'utilisation rangée. Selon l'invention la poche de compartiment est solidarisée à la dite pièce d'habillement au niveau de sa partie supérieure en conférant un caractère mobile à la dite poche de compartiment entre au moins la position d'utilisation rangée dans la poche principale et une position d'utilisation dégagée en dehors de la poche principale.

L'agencement de poches de l'invention peut également comporter les caractéristiques optionnelles suivantes considérées isolément ou selon toutes les combinaisons techniques possibles :
- la poche de compartiment est solidarisée à la pièce d'habillement par le bord supérieur de sa contre façade.
- le bord supérieur de la façade est situé au niveau de la partie supérieure de la poche de compartiment et sous le bord supérieur de la contre façade de ladite poche de compartiment en définissant :
   - une première hauteur définie par la plus petite distance entre le bord supérieur de la façade et le bord supérieur de la contre façade,
   - une deuxième hauteur définie par la plus grande distance entre le bord supérieur de la façade et le bord de fond de la poche de compartiment.
- la première hauteur, la deuxième hauteur et le champ d'ouverture de la poche principale défini par la plus petite hauteur entre le bord supérieur d'ouverture de la poche principale et le bord supérieur de la contre façade de la poche de compartiment sur la largeur de la poche de compartiment, satisfont la formule suivante : $H3 \geq H2 - \left(H1+1\right)$ où H1, H2 et H3 sont exprimés en centimètres.
- la contre façade de la poche de compartiment comporte au moins une couche de tissu d'atténuation des ondes.

L'invention porte également sur un pantalon de type jean comprenant un agencement de poches tel que précédemment défini, pour lequel pantalon la poche principale est la poche avant droite, et la poche de compartiment remplace la poche de rangement de montre à gousset dite « poche gousset ».

Le pantalon de l'invention peut également comporter les caractéristiques optionnelles suivantes considérées isolément ou selon toutes les combinaisons techniques possibles :
- la poche de compartiment présente une largeur comprise entre 7 et 12 centimètres, et une hauteur comprise entre 13 et 25 centimètres assurant le logement d'un téléphone mobile dans la dite poche de compartiment.
- le bord supérieur de la contre façade de la poche de compartiment est fixé en prise sous la ceinture du dit pantalon.
- le bord supérieur de la contre façade de la poche de compartiment est solidarisé d'une part par surfilage au bord supérieur dudit pantalon considéré sans sa ceinture, et d'autre part par surpiqure à la ceinture.
- l'embu de la poche principale est compris entre 0,5 et 2 centimètres.

### BREVE DESCRIPTION DES FIGURES

D'autres caractéristiques et avantages de l'invention ressortiront à la lecture de la description qui suit, en référence aux figures annexées, qui illustrent :
[Fig. 1] Figure 1 : une représentation schématique d'un agencement de poches avant de pantalon de type jean non-revendiqué.
[Fig. 2] Figure 2 : une représentation schématique selon l'invention d'un agencement de poches avant de pantalon de type jean selon une première variante de réalisation pour une position d'utilisation rangée de la poche de compartiment ;
[Fig. 3] Figure 3 : une représentation schématique selon l'invention d'un agencement de poches avant de pantalon de type jean selon la première variante de réalisation pour une position d'utilisation dégagée de la poche de compartiment ;
[Fig. 4] Figure 4 : une représentation schématique selon l'invention d'un agencement de poches avant de pantalon de type jean selon une deuxième variante de réalisation pour une position d'utilisation rangée de la poche de compartiment ;
[Fig. 5] Figure 5 : une représentation schématique selon l'invention d'un agencement de poches avant de pantalon de type jean selon la deuxième variante de réalisation pour une position intermédiaire de dégagement de la poche de compartiment ;
[Fig. 6] Figure 6 : une représentation schématique selon l'invention d'un agencement de poches avant de pantalon de type jean selon la deuxième variante de réalisation pour une position d'utilisation dégagée de la poche de compartiment ;
[Fig. 7] Figure 7 : une représentation schématique selon l'invention d'un quart de jambe avant droit d'un pantalon de type jean de l'invention comportant l'agencement de poches des figures 4 à 6, lequel agencement est représenté dans une position d'utilisation rangée de la poche de compartiment ; et
[Fig. 8] Figure 8 : une représentation schématique selon l'invention d'un quart de jambe avant droit d'un pantalon de type jean de l'invention comportant l'agencement de poches des figures 4 à 6, lequel agencement est représenté dans une position d'utilisation dégagée de la poche de compartiment.

L'invention sera mieux comprise la lecture de la description qui suit et à l'examen des figures qui l'accompagnent. Celles-ci sont présentées à titre indicatif et nullement limitatif de l'invention.

### DESCRIPTION DETAILLEE

Il est tout d'abord précisé que sur les figures, les mêmes références désignent les mêmes éléments quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

Il est également précisé que les figures 2 à 8 représentent essentiellement deux variantes de l'invention mais qu'il peut exister d'autres modes de réalisation qui répondent à la définition de l'invention. En particulier, les figures et les exemples ci-après décrits portent sur un agencement de poches avant d'un pantalon de type jean, mais cette agencement poches trouve également application pour un pantalon d'autre type et pour toute autre pièce d'habillement.

L'invention consiste essentiellement en un agencement de poches comportant une poche principale et une poche de compartiment qui est située au-dessus de la poche principale et dont la partie inférieure est logée, au moins pour une position d'utilisation rangée, dans la poche principale. Cette configuration permet avantageusement de dissocier la poche principale dans laquelle peuvent être logées des clefs et de la monnaie, du téléphone mobile logé dans la poche de compartiment et ce, sans multiplier les zones de la pièce d'habillement comportant des poches.

En référence à la figure 1, l'agencement de poches 1 non-revendiqué comporte une poche principale 2 conforme aux poches avant d'un pantalon de type jean de l'art antérieur en présentant un bord supérieur d'ouverture 3 qui s'étend depuis le bord latéral 4 du quart de jambe A jusqu'à son bord supérieur 5, le quart de jambe étant représenté sans la ceinture. Le bord supérieur 3 présente une forme de quart d'ovoïde avec une partie de plus grande longueur 6 quasiment parallèle au bord supérieur 5 du quart de jambe A et une partie de plus petite longueur 7 qui remonte quasiment parallèlement au bord latéral 4 du quart de jambe A. Le fond de poche non représenté de de la poche principale 2 est conforme à l'art antérieur.

La poche de logement de la montre à gousset aussi dénommée poche gousset est remplacée par une poche identiquement conçue mais de largeur plus importante pour y loger par exemple un téléphone mobile. Cette poche de compartiment 9 comprend une façade 10 de largeur L, un bord supérieur 11 qui définit l'ouverture d'entrée 12 et qui s'étend en biais ascendant vers le bord supérieur 5 du quart de jambe A en définissant par sa plus grande hauteur la hauteur H de la poche de compartiment 9 jusqu'au bord de fond 13 de la poche de compartiment 9 qui est parallèle au bord supérieur 5 du quart de jambe A. La disposition en biais du bord supérieur 11 est réalisée à des fins exclusivement esthétiques. La façade 10 présente également deux bords latéraux opposés parallèles 14,15 qui définissent avec le bord supérieur 12 et de le bord de fond 13, le contour de la poche de compartiment 9.

Dans cet exemple non-revendiqué, la façade 10 de la poche de compartiment 9 est solidarisée par surpiqure à la contre façade 16 de la poche principale 2 au niveau de ses bords latéraux 14,15 et du bord de fond 13. La contre façade 16 de la poche principale 2 présente alors également la fonction de contre façade 16 de la poche de compartiment 9.

La largeur L de la poche de compartiment 9 est comprise entre 7 et 12 centimètres, et sa hauteur H est comprise entre 13 et 25 centimètres de façon à accueillir un téléphone mobile. La largeur L1 de la poche principale 2 peut être augmentée par rapport à celle d'une poche principale de l'art antérieur pour être supérieure à la largeur L de la poche de compartiment 9.

Ainsi définie, la poche de compartiment 9 présente une partie inférieure 17 dont les bords latéraux et le bord de fond sont représentées en pointillée, qui est logée dans la poche principale 2, et une partie supérieure 18 qui émerge de la poche principale 2 en étant rendue visible.

En référence aux figures 2 et 3, l'agencement de poches de l'invention 1a selon la première variante présentent un grand nombre de similitudes avec l'agencement de poches de la figure 1.

C'est le cas pour la poche principale 2 qui est également conforme aux poches avant d'un pantalon de type jean de l'art antérieur en présentant un bord supérieur d'ouverture 3 qui s'étend depuis le bord latéral 4 du quart de jambe B jusqu'à son bord supérieur 5, le quart de jambe étant représenté sans la ceinture. Le bord supérieur 3 présente une forme de quart d'ovoïde avec une partie de plus grande longueur 6 quasiment parallèle au bord supérieur 5 du quart de jambe B et une partie de plus petite longueur 7 qui remonte quasiment parallèlement au bord latéral 4 du quart de jambe B. Le fond de poche non représenté de la poche principale 2 est conforme à l'art antérieur.

C'est également le cas pour une partie de la poche de compartiment 9a qui présente une partie inférieure 17a qui, dans la position d'utilisation rangée de la poche de compartiment 9a de la figure 2, est logée dans la poche principale 2, et une partie supérieure 18a qui émerge de façon visible de la poche principale 2.

La poche de compartiment 9a comprend une façade 10a de largeur L, un bord supérieur 11a qui définit l'ouverture d'entrée 12a mais qui s'étend pour cette variante parallèlement au bord supérieur 5 du quart de jambe B, en définissant la hauteur H de la poche de compartiment 9a jusqu'au fond 13a qui est également parallèle au bord supérieur 5 du quart de jambe B. La façade 10 présente également deux bords latéraux opposés parallèles 14a,15a qui définissent avec le bord supérieur 12a et de le bord de fond 13a, le contour de la poche de compartiment 9a.

La poche de compartiment 9a comporte une contre façade 19a non visible car de même dimension que la façade 10a, et un bord supérieur 20a qui se superpose au bord supérieur 11a de la façade 10a. La façade 10a et la contre façade 19a sont solidarisées ensemble par couturage au niveau des bords latéraux opposés 14a,15a et du bord de fond 13a.

Selon l'invention, la contre façade 19a peut présenter au moins une couche de tissu en jean, mais également au moins une couche de tissu supplémentaire qui assure la protection des ondes émanant du téléphone portable vers les organes sensibles de l'utilisateur. A titre d'exemple, cette couche de protection peut être composée de nylon et d'argent dans des teneurs respectives de 80% et 20% en présentant des performances d'atténuation des hautes et basses fréquences d'environ 60 décibels. Il est à noter que cette couche de protection peut également, dans le cadre de l'invention, être alternativement intégrée à la contre façade 15 de la poche principale 2. Dans l'exemple non-revendiqué de la figure 1, cette protection est assurée par l'intégration de cette couche de protection à la contre façade 15 de la poche principale qui est forme également contre façade de la poche de compartiment 9.

Selon l'invention, la poche de compartiment 9a de la première variante est solidarisée à la pièce d'habillement, ici la contre façade 15 de la poche principale 2 uniquement par le bord supérieur 20a de sa contre façade 19a.

En référence à la figure 3, cette configuration et solidarisation permet à la poche de compartiment 9a d'adopter une autre position d'utilisation dans laquelle cette poche de compartiment 9a est dégagée de la poche principale 2, ou autrement dit sortie par-dessus la poche principale. Cette position de dégagement présente pour l'utilisateur notamment l'avantage de ne pas être gêné par le téléphone mobile logé dans la poche de compartiment 9a en position assise. Le dégagement de la poche de compartiment s'effectue aisément en soulevant la poche de compartiment 9a depuis sa position rangée (voir la figure 5 qui illustre cette étape de soulèvement pour la deuxième variante de réalisation), puis en dégageant sa partie inférieure 17a de la poche principale. Le cas échéant, selon la hauteur de la partie inférieure 17a, le téléphone mobile est sensiblement remonté dans la poche de compartiment 9a pour permettre ce dégagement.

Pour aider ce dégagement, on prévoit que l'ouverture d'entrée 8 de la poche principale 2 présente une souplesse de dégagement. Pour ce faire, on prévoit que le bord supérieur d'ouverture 3 de la poche principale 2 puisse être mis facilement à distance de la contre façade 15 de cette poche principale 2 en formant une courbe de poche. Cette souplesse de dégagement est réalisée par un embu de couture consistant à utiliser, pour réaliser la poche principale, un tissu de façade de largeur supérieure au tissu de contre façade. Un embu est communément utilisé au moins pour pouvoir glisser une main dans la poche principale. Selon l'invention, cet embu est compris entre 0,5 et 2 centimètres, de préférence de 1 centimètre. Il permet ainsi à la fois de pouvoir glisser une main dans la poche principale 2 lorsque le téléphone mobile est dans la poche de compartiment 9a, et de pouvoir dégager la poche de compartiment 9a dans laquelle est logé le téléphone mobile, comme précédemment indiqué.

L'agencement de poches 1b de la deuxième variante de l'invention illustrées sur les figures 4 à 8 diffère de l'agencement de poches 1a de la première variante en deux points. Le premier porte sur le bord supérieur 11b de la façade 18b de la poche de compartiment 9b qui est réalisée en biais et situé sous le bord supérieur 20b de la contre façade 19b, et le second porte sur la zone de fixation de ce bord supérieur 20b de la contre façade 19b au niveau du bord supérieur 21b du quart de jambe C considéré sans sa ceinture, ce bord supérieur 20b étant destiné à être en prise de la ceinture.

L'agencement de poches 1b de la deuxième variante présente une poche principale 2 qui est également conforme aux poches avant d'un pantalon de type jean de l'art antérieur en présentant un bord supérieur d'ouverture 3 qui s'étend depuis le bord latéral 4 du quart de jambe C jusqu'à son bord supérieur 5, le quart de jambe étant représenté sans la ceinture. Le bord supérieur 3 présente une forme de quart d'ovoïde avec une partie de plus grande longueur 6 quasiment parallèle au bord supérieur 5 du quart de jambe B et une partie de plus petite longueur 7 qui remonte quasiment parallèle au bord latéral 4 du quart de jambe C. Le fond de poche non représenté de la poche principale 2 est conforme à l'art antérieur.

Comme pour la première variante, la poche de compartiment 9b présente une partie inférieure 17b qui, dans la position d'utilisation rangée de la poche de compartiment 9b de la figure 2, est logée dans la poche principale 2, et une partie supérieure 18b qui émerge de façon visible au-dessus de la poche principale 2.

La poche de compartiment 9b comprend une façade 10b et une contre façade 19b toutes les deux de même largeur L, un bord supérieur 11b de la façade 10b qui définit l'ouverture d'entrée 12b et qui s'étend pour cette variante en biais ascendant depuis le bord latéral 14b de la poche de compartiment 9b jusqu'au bord latéral opposé 15b, et sous le bord supérieur 20b de la contre façade 19b. La disposition en biais du bord supérieur 11b est réalisée à des fins exclusivement esthétiques.

La hauteur H de la poche de compartiment 9b est définie entre le bord supérieur 20b de la contre façade 19b et le bord de fond de la poche 13b. Le contour de la poche de compartiment 9b est également défini par les deux bords latéraux opposés parallèles 14b,15b, le bord supérieur 20b de la contre façade 19b et le bord de fond 13b.

La façade 10b et la contre façade 19b sont solidarisées ensemble par couturage au niveau des bords latéraux opposés 14b,15b et du bord de fond 13b.

Comme pour la première variante, la contre façade peut présenter une couche de jean, mais également une couche de tissu supplémentaire à l'arrière de la couche de tissu exposée, par exemple composée de nylon et d'argent dans des teneurs respectives de 80% et 20% pour atténuer les hautes et basses fréquences d'environ 60 décibels.

La poche de compartiment 9b de la deuxième variante est solidarisée à la pièce d'habillement par le bord supérieur 20b de la contre façade 19b de la poche de compartiment 9b qui est fixé par couture et surfilage au bord supérieur 21b du quart de jambe C considéré sans sa ceinture. Comme visible sur les figures 7 et 8, le bord supérieur 20b de la contre façade 19b de la poche de compartiment 9b ainsi fixé vient ensuite en prise de la ceinture 22. Une telle fixation présente le double avantage de fixer solidement la poche de compartiment 9b au pantalon de jean, mais également de permettre un débattement vertical de la poche de compartiment 9b lorsque cette dernière est dégagée de la poche principale 2 qui est plus important que pour la première variante.

En référence aux figures 5 et 6, comme pour la première variante, cette configuration et solidarisation permet à la poche de compartiment 9b d'adopter une autre position d'utilisation dans laquelle cette poche de compartiment 9b est dégagée de la poche principale 2 (figure 6), ou autrement dit sortie par-dessus la poche principale 2. Cette position de dégagement présente pour l'utilisateur notamment l'avantage de ne pas être gêné par le téléphone mobile logé dans la poche de compartiment 9b en position assise. Le dégagement de la poche de compartiment 9b s'effectue aisément en soulevant la poche de compartiment 9b depuis sa position rangée (figure 5), puis en dégageant sa partie inférieure 17b de la poche principale 2. Le cas échéant, selon la hauteur de la partie inférieure 17b, le téléphone mobile est sensiblement remonté dans la poche de compartiment 9b pour permettre ce dégagement.

Comme pour la première variante, pour aider ce dégagement, on prévoit que l'ouverture d'entrée 8 de la poche principale 2 présente une souplesse de dégagement. Pour ce faire, on prévoit un embu compris entre 0,5 et 2 centimètres, de préférence de 1 centimètre.

Selon l'invention, pour cette variante, il a été établi des critères de hauteur des différentes parties de la poche de compartiment 9b permettant de dégager la poche de compartiment 9b de la poche principale sans avoir à remonter de façon excessive le téléphone mobile.

On définit à cet effet une première hauteur H1 qui est la plus petite distance entre le bord supérieur 11b de la façade 10b et le bord supérieur 20b de la contre façade 19b, et une deuxième hauteur H2 qui est la plus grande distance entre le bord supérieur 11b de la façade 10b et le bord de fond 13b. On considère également le champ d'ouverture H3 de la poche principale 2 défini par la plus petite hauteur entre le bord supérieur d'ouverture 3 de la poche principale 2 et le bord supérieur 20b de la contre façade 19b sur la largeur L de la poche de compartiment 9b.

Il a été établi que ces trois critères doivent, pour éviter de remonter, ou de remonter excessivement, le téléphone mobile lors du dégagement de la poche de compartiment 9b, satisfaire à la formule suivante : $H3 \geq H2 - \left(H1+1\right)$ où H1, H2 et H3 sont exprimés en centimètres.

La présence du chiffre 1 dans la formule ci-dessus s'explique par la hauteur de dégagement H4 qui est d'environ 1 centimètre de la poche de compartiment 9b comme illustré sur la figure 5.

Lorsque cette formule est satisfaite, le dégagement de la poche de compartiment 9b de la poche principale 2 s'effectue sans difficulté et en tout sécurité pour le téléphone mobile logé dans la poche de compartiment 9b. Bien entendu, le mouvement inverse consistant à rentrer la poche de compartiment 9b dans la poche principale 2 s'effectue également en toute sécurité puisque les mouvements sont les mêmes et de même amplitude.

Sans être limitatif, la largeur L de la poche de compartiment est comprise entre 7 et 12 centimètres, de préférence de 11 centimètres, et la hauteur (H) est comprise entre 13 et 25 centimètres, de préférence de 17,5 centimètres. La première hauteur H1 est comprise entre 2 et 6 centimètres, de préférence de 4 centimètres, la deuxième hauteur H2 est comprise entre 11,5 et 15,5 centimètres, de préférence de 13,5 centimètres, et le champ d'ouverture H3 de la poche principale 2 est compris entre 8,5 et 12 centimètres, de préférence de 8,5 centimètres.

Les figures 7 et 8 représentent l'agencement de poches 9b de la deuxième variante de réalisation sur un pantalon de jean 23 formant la pièce d'habillement dont le quart de jambe droit est représenté dans la position où la poche de compartiment 9b est rangée (figure 7) et dégagée (figure 8).

## Revendications

1. Agencement de poches sur une pièce d'habillement comprenant au moins une poche principale (2) et une poche de compartiment (9,9a,9b) qui présente au moins une contre façade (15,19a,19b) et une façade (10,10a,10b) dont le bord supérieur (11,11a,11b) définit son ouverture d'entrée (12,12a, 12b), une partie inférieure (17,17a,17b) logée, pour au moins une position d'utilisation rangée de ladite poche de compartiment (9,9a,9b), dans ladite poche principale (2), et une partie supérieure (18,18a,18b) visible dans la même dite position d'utilisation rangée, **caractérisé en ce que** la poche de compartiment (9a,9b) est solidarisée à la dite pièce d'habillement (23) au niveau de sa partie supérieure (18a,18b) en conférant un caractère mobile à la dite poche de compartiment (9a,9b) entre au moins la position d'utilisation rangée dans la poche principale (2) et une position d'utilisation dégagée en dehors de la poche principale (2).

2. Agencement de poches selon la revendication 1, **caractérisée en ce que** la poche de compartiment (9a,9b) est solidarisée à la pièce d'habillement par le bord supérieur (20b) de sa contre façade (19a,19b).

3. Agencement de poches selon la revendication 2, **caractérisée en ce que** le bord supérieur (11b) de la façade (10b) est situé au niveau de la partie supérieure (18b) de la poche de compartiment (9b) et sous le bord supérieur (20b) de la contre façade (19b) de ladite poche de compartiment (9b) en définissant :
- une première hauteur (H1) définie par la plus petite distance entre le bord supérieur (11b) de la façade (10b) et le bord supérieur (20b) de la contre façade (19b),
- une deuxième hauteur (H2) définie par la plus grande distance entre le bord supérieur (11b) de la façade (10b) et le bord de fond (13) de la poche de compartiment (9b).

4. Agencement de poches selon la revendication 3, **caractérisée en ce que** la première hauteur (H1), la deuxième hauteur (H2) et le champ d'ouverture (H3) de la poche principale défini par la plus petite hauteur entre le bord supérieur d'ouverture (3) de la poche principale (2) et le bord supérieur (20b) de la contre façade (19b) de la poche de compartiment (9b) sur la largeur (L) de la poche de compartiment (9b), satisfont la formule suivante : $H3 \geq H2 - \left(H1+1\right)$ où H1, H2 et H3 sont exprimés en centimètres.

5. Agencement de poches selon l'une quelconque des revendications précédentes, **caractérisé en ce que** la contre façade (15,19a,19b) de la poche de compartiment (9,9a,9b) comporte au moins une couche de tissu d'atténuation des ondes.

6. Pantalon de type jean comprenant un agencement de poches selon l'une quelconque des revendications précédentes, pour lequel pantalon (23) la poche principale (2) est la poche avant droite, et la poche de compartiment (9,9a,9b) remplace la poche de rangement de montre à gousset dite poche gousset.

7. Pantalon de type jean formant la pièce d'habillement selon l'une quelconque des revendications 2 à 5, pour lequel la poche de compartiment (9a,9b) présente une largeur (L) comprise entre 7 et 12 centimètres, et une hauteur (H) comprise entre 13 et 25 centimètres assurant le logement d'un téléphone mobile dans ladite poche de compartiment (9a,9b).

8. Pantalon de type jean selon la revendication 7, **caractérisé en ce que** le bord supérieur (20b) de la contre façade (19b) de la poche de compartiment (9b) est fixé en prise sous la ceinture (22) du dit pantalon (23).

9. Pantalon de type jean selon la revendication 8, **caractérisé en ce que** le bord supérieur (20b) de la contre façade (19b) de la poche de compartiment (9b) est solidarisé d'une part par surfilage au bord supérieur (5) dudit pantalon (23) considéré sans sa ceinture (22), et d'autre part par surpiqure à la ceinture (22).

10. Pantalon de type jean selon l'une quelconque des revendications 7 à 9, **caractérisé en ce que** l'embu de la poche principale (2) est compris entre 0,5 et 2 centimètres.

## Patentansprüche

1. Taschenanordnung an einem Kleidungsstück, welche mindestens eine Haupttasche (2) und eine Fachtasche (9, 9a, 9b) umfasst, welche wenigstens eine Gegenseite (15, 19a, 19b) und eine Vorderseite (10, 10a, 10b), deren oberer Rand (11, 11a, 11b) ihre Eingangsöffnung (12, 12a, 12b) definiert, einen unteren Teil (17, 17a, 17b), der, für wenigstens eine verstaute Verwendungsposition der Fachtasche (9, 9a, 9b), in der Haupttasche (2) aufgenommen ist, und einen oberen Teil (18, 18a, 18b), der in derselben besagten verstauten Verwendungsposition sichtbar ist, aufweist, **dadurch gekennzeichnet, dass** die Fachtasche (9a, 9b) mit dem Kleidungsstück (23) an ihrem oberem Teil (18a, 18b) fest verbunden ist und dabei der Fachtasche (9a, 9b) einen beweglichen Charakter zwischen mindestens der in der Haupttasche (2) verstauten Verwendungsposition und einer freigelegten Verwendungsposition außerhalb der Haupttasche (2) verleiht.

2. Taschenanordnung nach Anspruch 1, **dadurch gekennzeichnet, dass** die Fachtasche (9a, 9b) mit dem Kleidungsstück durch den oberen Rand (20b) ihrer Gegenseite (19a, 19b) verbunden ist.

3. Taschenanordnung nach Anspruch 2, **dadurch gekennzeichnet, dass** sich der obere Rand (11b) der Vorderseite (10b) am oberen Teil (18b) der Fachtasche (9b) und unter dem oberen Rand (20b) der Gegenseite (19b) der Fachtasche (9b) befindet, wobei er definiert:
- eine erste Höhe (H1), die durch den kleinsten Abstand zwischen dem oberen Rand (11b) der Vorderseite (10b) und dem oberen Rand (20b) der Gegenseite (19b) definiert ist,
- eine zweite Höhe (H2), die durch den größten Abstand zwischen dem oberen Rand (11b) der Vorderseite (10b) und dem Bodenrand (13) der Fachtasche (9b) definiert ist.

4. Taschenanordnung nach Anspruch 3, **dadurch gekennzeichnet, dass** die erste Höhe (H1), die zweite Höhe (H2) und das Öffnungsfeld (H3) der Haupttasche, das durch die kleinste Höhe zwischen dem oberen Öffnungsrand (3) der Haupttasche (2) und dem oberen Rand (20b) der Gegenseite (19b) der Fachtasche (9b) auf der Breite (L) der Fachtasche (9b) definiert ist, der folgenden Formel genügen: $H3 \geq H2 - \left(H1+1\right) ,$ wobei H1, H2 und H3 in Zentimetern ausgedrückt werden.

5. Taschenanordnung nach einem der vorhergehenden Ansprüche, **dadurch gekennzeichnet, dass** die Gegenseite (15, 19a, 19b) der Fachtasche (9, 9a, 9b) mindestens eine Gewebeschicht zur Wellendämpfung aufweist.

6. Jeansartige Hose, welche eine Taschenanordnung nach einem der vorhergehenden Ansprüche umfasst, wobei für diese Hose (23) die Haupttasche (2) die rechte Vordertasche ist und die Fachtasche (9, 9a, 9b) die Tasche zum Verstauen einer Taschenuhr, Uhrentasche genannt, ersetzt.

7. Jeansartige Hose, welche das Kleidungsstück nach einem der Ansprüche 2 bis 5 bildet und für welche die Fachtasche (9a, 9b) eine Breite (L) zwischen 7 und 12 Zentimetern und eine Höhe (H) zwischen 13 und 25 Zentimetern aufweist, welche die Aufnahme eines Mobiltelefons in der Fachtasche (9a, 9b) ermöglichen.

8. Jeansartige Hose nach Anspruch 7, **dadurch gekennzeichnet, dass** der obere Rand (20b) der Gegenseite (19b) der Fachtasche (9b) im Eingriff unter dem Gürtel (22) der Hose (23) befestigt ist.

9. Jeansartige Hose nach Anspruch 8, **dadurch gekennzeichnet, dass** der obere Rand (20b) der Gegenseite (19b) der Fachtasche (9b) einerseits durch Überwendeln mit dem oberen Rand (5) der ohne ihren Gürtel (22) betrachteten Hose (23) fest verbunden ist, und andererseits durch eine Steppnaht mit dem Gürtel (22).

10. Jeansartige Hose nach einem der Ansprüche 7 bis 9, **dadurch gekennzeichnet, dass** die Mehrweite der Haupttasche (2) zwischen 0,5 und 2 Zentimetern beträgt.

## Claims

1. Arrangement of pockets on an item of clothing comprising at least one main pocket (2) and one compartment pocket (9,9a,9b) which has at least one back piece (15,19a,19b) and one front piece (10,10a,10b) of which the upper edge (11,11a,11b) defines its inlet opening (12,12a,12b), a lower part (17,17a,17b) that is housed, for at least a stored position of use of said compartment pocket (9,9a,9b), inside said main pocket (2), and an upper part (18,18a,18b) that is visible in that same said stored position of use, wherein the compartment pocket (9a,9b) is secured to said item of clothing (23) at its upper part (18a,18b), giving said compartment pocket (9a,9b) a mobile nature able to move between at least the stored position of use inside the main pocket (2) and a disengaged position of use outside the main pocket (2).

2. Arrangement of pockets according to Claim 1, wherein the compartment pocket (9a,9b) is secured to the item of clothing via the upper edge (20b) of its back piece (19a,19b) .

3. Arrangement of pockets according to Claim 2, wherein the upper edge (11b) of the front piece (10b) is situated level with the upper part (18b) of the compartment pocket (9b) and below the upper edge (20b) of the back piece (19b) of said compartment pocket (9b), thereby defining:
- a first height (H1) defined by the shortest distance between the upper edge (11b) of the front piece (10b) and the upper edge (20b) of the back piece (19b),
- a second height (H2) defined by the longest distance between the upper edge (11b) of the front piece (10b) and the bottom edge (13) of the compartment pocket (9b).

4. Arrangement of pockets according to Claim 3, wherein the first height (H1), the second height (H2) and the extent of opening (H3) of the main pocket, which is defined by the shortest height between the pocket-opening upper edge (3) of the main pocket (2) and the upper edge (20b) of the back piece (19b) of the compartment pocket (9b) over the width (L) of the compartment pocket (9b) satisfies the following formula: $H3 \geq H2 - \left(H1+1\right)$ where H1, H2 and H3 are expressed in centimetres.

5. Arrangement of pockets according to any one of the preceding claims, wherein the back piece (15,19a,19b) of the compartment pocket (9,9a,9b) comprises at least one layer of wave-attenuating fabric.

6. Trousers of the jeans type comprising an arrangement of pockets according to any one of the preceding claims, for which trousers (23) the main pocket (2) is the right front pocket and the compartment pocket (9,9a,9b) replaces the pocketwatch storage pocket known as the watch pocket.

7. Trousers of the jeans type forming the item of clothing according to any one of Claims 2 to 5, for which the compartment pocket (9a,9b) has a width (L) of between 7 and 12 centimetres, and a height (H) of between 13 and 25 centimetres so that a mobile phone can be housed in said compartment pocket (9a,9b).

8. Trousers of the jeans type according to Claim 7, wherein the upper edge (20b) of the back piece (19b) of the compartment pocket (9b) is attached by being engaged under the waistband (22) of said trousers (23).

9. Trousers of the jeans type according to Claim 8, wherein the upper edge (20b) of the back piece (19b) of the compartment pocket (9b) is, on the one hand, secured to the upper edge (5) of said trousers (23) concerned without its waistband (22) by overcasting, and, on the other hand, is secured to the waistband (22) by topstitching.

10. Trousers of the jeans type according to any one of Claims 7 to 9, wherein the fullness of the main pocket (2) is between 0.5 and 2 centimetres.
